# EUROPÄISCHE PATENTSCHRIFT

(11) **EP 0 410 021 B1**
(45) Veröffentlichungstag und Bekanntmachung des Hinweises auf die Patenterteilung: **02.11.1995**
(21) Anmeldenummer: 89113551.9
(22) Anmeldetag: 24.07.1989
(51) Int. Cl.: D01H 9/10, B65H 54/26

(54) **Betriebsverfahren und Vorrichtung zum automatisierten Auswechseln von mit leeren Hülsen bestückten Spulenadaptern gegen mit vollen Vorlagespulen bestückte Spulenadapter im Bereich einer Fadenbearbeitungsstelle einer Textilmaschine**
Process and apparatus for automatically replacing bobbin adaptors loaded with empty bobbins by bobbin adaptors loaded with full bobbins at the processing station of a textile machine
Procédé et dispositif pour remplacer automatiquement les adaptateurs pour bobines garnis de bobines vides avec les adaptateurs pour bobines garnis de bobines pleines dans le poste de traitement de fil d'une machine textile

(43) Veröffentlichungstag der Anmeldung: 30.01.1991
(73) Patentinhaber: Palitex Project-Company GmbH, D-47804 Krefeld (DE)
(72) Erfinder: Inger, Siegfried, Dipl.-Ing., D-4156 Tönisvorst 1 (DE)
(74) Vertreter: Sroka, Peter-Christian, Dipl.-Ing.

(56) Entgegenhaltungen:
- EP-A- 0 310 567
- DE-A- 1 932 014
- DE-A- 2 811 128
- DE-A- 3 824 998

## Beschreibung

Die Erfindung befaßt sich mit einem Betriebsverfahren und mit einer Vorrichtung gemäß dem Oberbegriff des Anspruchs 1 bzw. 4. Ein solches Verfahren bzw. Vorrichtung ist z.B. aus der DE-A-3 824 998 bekannt.

Wie bei Textilmaschinen aller Art besteht auch bei Zwirnmaschinen, z.B. Doppeldraht-Zwirnmaschinen, der allgemeine Wunsch, bestimmte Arbeitsebläufe und damit insbesondere auch den Austausch von leeren oder nahezu leeren Spulenhülsen gegen vollbewickelte Vorlage- bzw. Lieferspulen zu automatisieren.

So behandelt die EP-A-0 310 567 eine Vorrichtung zum Auswechseln von vollbewickelten Spulen bzw. Spulenkörpern gegen Leerhülsen mit einem ersten als Hängefördereinrichtung ausgebildeten Endlosförderer, einem ersten Übergabeelement und einem zweiten ebenfalls als Hängefördereinrichtung ausgebildeten Endlosförderer. Das erste, im wesentlichen ortsfest zwischen den beiden Endlosförderern angeordnete Übergabeelement ist auf- und abbewegbar, horizontal hin- und herbewegbar und um eine Vertikalachse schwenkbar und dient dazu, jeweils einzeln Leerhülsen von dem ersten Endlosförderer an den zweiten Endlosförderer und umgekehrt einzelne Spulenkörper von dem zweiten Endlosförderer an den ersten Endlosförderer zu übergeben. Der Spulenkörper-Hülsen-Austausch bzw. -Wechsel zwischen dem zweiten Endlosförderer und der Spinnmaschine erfolgt jeweils feldweise mittels eines weiteren Übergabeelementes.

Abgesehen von der grundlegenden Aufgabenstellung, eine Automatisierung beim Spulenkörper/Hülsen-Austausch bzw. -Wechsel zu bewirken, behandelt diese Druckschrift ganz spezielle Konstruktionselemente und Maßnahmen, die das bekannte System bei Doppeldraht-Zwirnmaschinen ungeeignet macht für den Einzelaustausch von leeren Spulenhülsen gegen vollbewickelte Vorlagespulen.

Die DE-A-1 932 014 behandelt allgemein ein Verfahren und eine Vorrichtung zum Verbessern des Wirkungsgrades des Betriebs von Spinnmaschinensälen, und sie bezieht sich insbesondere auf eine Fadenwächter- bzw. Fedenandreheinrichtung in Kombination mit einer pneumatischen Reinigungseinrichtung. Zu diesem Zweck ist eine entlang einer oberen Schiene verfahrbare Reinigungsvorrichtung vorgesehen. Diese Druckschrift enthält keinen Hinweis, der sich auf einen Spulenkörper/Hülsen-Austausch bzw. -Wechsel bezieht. Aus dem allgemeinen Bestreben einer Automatisierung des Betriebes von Ringspinnmaschinen, insbesondere soweit es den Betrieb einer pneumatischen Reinigungsvorrichtung in Verbindung mit Fadenwächter- und Fadenandrehvorrichtungen betrifft, läßt sich keine Anregung entnehmen, wie ein Verfahren und eine Vorrichtung zum Spulenkörper/Hülsen-Austausch bei einer Doppeldraht-Zwirnspindel zu gestalten ist.

Die DE-A-2 811 128 behandelt eine automatische Spulenwechselvorrichtung zum Auswechseln von voll bewickelten Spulenkörpern gegen Leerhülsen. Es handelt sich dabei um eine längs einer Garnbearbeitungsmaschine verfahrbare, automatische Spulenwechselvorrichtung, mit der jeweils eine vorgegebene Anzahl voller Spulen gegen Leerhülsen ausgetauscht werden kann. Es ist ein auf Bodenschienen verfahrbarer Wartungswagen und ein auf einer weiteren Schiene verfahrbarer Spinnhülsenträger für eine bestimmte Anzahl von Leerhülsen vorgesehen. Für die Handhabung der Leerhülsen ist ein Spinnhülsenhalter vorgesehen, während für die Handhabung der Kopse gesonderte Kopshalter 201 vorhanden sind. Die Hülsenhalter und die Kopshalter haben eigene Handhabungs- und Betätigungsgestänge, deren Konstruktionen und Funktionen sich nicht auf eine Doppeldraht-Zwirnmaschine übertragen lassen.

Das sich auf eine Doppeldraht-Zwirnmaschine beziehende, in der DE-A-3 824 998 beschriebene System gemäß dem Oberbegriff des Anspruchs 1 bzw. 4 setzt eine Zuförderung voll bewickelter Vorlagespulen einerseits und einen Abtransport leerer oder nahezu leerer Spulenhülsen im unteren Spindelbereich voraus, wodurch der Abstand zwischen der Spindelreihe und der für eine Bedienungsperson frei zugänglichen Vorderseite der Doppeldraht-Zwirnmaschine beträchtlich erhöht wird. Dadurch werden insbesondere von einer Bedienungsperson von Hand durchzuführende Wartungsarbeiten im Spindelbereich beträchtlich erschwert.

Der Erfindung liegt die Aufgabe zugrunde, für die Wartung einer Doppeldraht-Zwirnmaschine ein Betriebsverfahren und eine Vorrichtung zum automatisierten Auswechseln von mit leeren Hülsen bestückten Spulenadaptern gegen mit vollen Vorlagespulen bestückten Spulenadaptern zu schaffen, wobei es insbesondere darum geht, relativ große Horizontal- und Vertikalabstände zwischen der einzelnen Doppeldraht-Zwirnspindel und einer als Hängefördereinrichtung ausgebildeten Zuführeinrichtung für mit voll bewickelten Vorlagespulen bestückten Spulenadeptern ohne wesentlichen Zeit- und Kraftaufwand zu überbrücken. Dabei soll erfindungsgemäß im wesentlichen darauf geachtet werden, daß die einzelnen Arbeitsschritte während des Hülsen- und Spulenauswechselns so weit wie möglich zeitlich parallel, d.h. in zeitlicher Übereinstimmung durchgeführt werden.

Ausgehend von dem Verfahren bzw. der Vorrichtung gemäß DE-A-3 824 998 wird diese Aufgabe durch die Merkmale des kennzeichnenden Teils der Patentansprüche 1 und 4 gelöst.

Bevorzugte Ausführungsformen sowohl des erfindungsgemäßen Betriebsverfahrens als auch der erfindungsgemäßen Vorrichtung sind in den weiteren Unteransprüchen behandelt.

Die Erfindung wird im folgendem anhand der Zeichnung näher beschrieben. Es zeigen:
- Fig. 1: in perspektivischer Darstellung ausschnittsweise eine Doppeldraht-Zwirnmaschine mit einem entlang dieser Maschine patroullierenden Wartungsautomaten;
- Fig. 2: teilweise im Schnitt und teilweise in perspektivischer Darstellung eine Doppeldraht-Zwirnspindel mit einem Wartungsautomaten und zugeordneten Wartungs- und Handhabungselementen;
- Fig. 3: in schematischer, perspektivischer Darstellung Einzelheiten eines unteren Greifers und einer oberen, ebenfalls mit einem Greifer bestückten Absaugeinrichtung;
- Fig. 4: in perspektivischer Darstellung eine Seitenansicht eines Teiles eines Wartungsautomaten mit einer Einrichtung zum Auswechseln von leergelaufenen Ablaufhülsen gegen voll bewickelte Kreuzspulen und einer Schwenk- und Hubeinrichtung zum Austausch von Leerhülsen gegen voll bewickelte Vorlagespulen;
- Fig. 5: eine schematische, perspektivische Ansicht des Schwenk- und Hubförderers und
- Fig. 6: teilweise im Schnitt eine Seitenansicht des Schwenk- und Hubförderers.

Fig.1 zeigt ausschnittsweise eine Doppeldraht-Zwirnmaschine A, einen entlang der Doppeldraht-Zwirnmaschine auf unteren und oberen Schienen 1 bzw. 2 verfahrbaren Wartungsautomaten B sowie eine Hängefördereinrichtung C.

Die Hängefördereinrichtung C umfaßt eine Oberschiene 3, in der eine Förderkette oder ein Förderband geführt ist, an der bzw. an dem in gleichmäßigen Abständen nach unten hängende Spulenhängehalter 4 für Spulenadapter bzw. Spulentransportadapter 5 befestigt sind. Die Spulenhängehalter 4 und die Spulenadapter 5 sind in bekannter Weise so gestaltet, daß beim Hochfahren eines Spulenadapters 5 einmal der Spulenadapter von dem Spulenhängehalter ergriffen und festgehalten wird, während der Spulenadapter 5 beim folgenden Hochfahren und Wiederabsenken relativ zum Spulenhängehalter 4 von diesem freigegeben wird. Fig. 1 zeigt im Bereich der Oberschiene 3 auf der linken Seite sechs mit je zwei voll bewickelten Kreuzspulen bzw. Vorlagespulen 6 bestückte Spulenadapter 5, die mittels des Wartungsautomaten B an die einzelnen Zwirnstellen der Doppeldraht-Zwirnmaschine 1 übergeben werden sollen, und rechts zwei mit leeren Hülsen 6′ bestückte Spulenadapter 5, die von dem Wartungsautomaten B einzeln aus Zwirnstellen der Doppeldraht-Zwirnmaschine A entnommen und an einen Spulenhängehalter 4 übergeben worden sind. Diese unter Umständen noch Fadenrestwicklungen aufweisenden Hülsen 6′ werden zusammen mit dem Spulen- und Transportadapter 5 mittels der Hängefördereinrichtung C zu einer externen Bestückungsstation gefördert, in der die Adapter 5 wieder mit voll bewickelten Vorlagespulen bzw. Kreuzspulen 6 bestückt werden können. Bei den Vorlagespulen kann es sich auch um Fachspulen handeln.

Die Doppeldraht-Zwirnmaschine A umfaßt mehrere Arbeits- bzw. Zwirnstellen mit den üblichen bekannten Elementen wie (nicht dargestellte) Spindel im unteren Bereich, Ballonbegrenzer 7, Spulentopf 8, Fadeneinlauf 9, Ballonfadenführer 10, Umlenkorgane 11 zur Aussteuerung der Fadenauflaufspannung, Voreilung 12, Changierfadenführer 13 und die von einer Friktionswalze 14 angetriebene Zwirnkreuzspule bzw. Auflaufspule 15. In der Maschinenmitte befindet sich im oberen Bereich zwischen den beiden parallel längsverlaufenden Maschinenseiten ein Transportband 16 zum Abtransport von voll bewickelten Zwirnkreuzspulen 15. Oberhalb jeder von einer Friktionswalze 14 angetriebenen Zwirnkreuz- bzw. Auflaufspule 15 befindet sich ein Hülsenmagazin 17 für leere Auflaufhülsen 18.

Innerhalb des Schutztopfes 8 ist eine obere, nur noch teilweise bewickelte Kreuzspule bzw. Vorlagespule 6 eines mittels eines Spulenadapters 5 in die Zwirnstelle eingesetzten Vorlagespulenpaares dargestellt. Die Fäden werden von den Vorlagespulen nach oben abgezogen und durch den Fadeneinlauf 9 in den unteren Spindelbereich zu einer Fadenspeicherscheibe geführt, von der die beiden zusammengefaßten Fäden unter Bildung eines Fadenballons zum Ballonfadenführer 10 verlaufen und anschließend nach Passieren der Umlenkrollen 11 und der Voreilung 12 auf die von der Friktionswalze 14 angetriebene Auflaufspule 15 aufgewickelt werden.

Vor der Doppeldraht-Zwirnmaschine A bzw. den einzelnen Zwirnstellen patroulliert der Wartungsautomat B. Fig. 1 zeigt schematisch und ausschnittsweise diverse Handhabungselemente des Automaten B, die zum Auswechseln eines mit leeren Spulenhülsen 6′ bestückten Spulenadapters 5 (Ablaufeinheit) gegen einen mit vollen Kreuzspulen 6 bestückten Spulenadapter 5 (Vorlageeinheit) und zur Manipulierung bzw. Sicherung der Fadenenden der leeren bzw. nahezu abgewickelten Spulenhülsen 6′ dienen. Es handelt sich dabei hauptsächlich um zwei um eine vertikale Achse verschwenkbare und in vertikaler Richtung auf und ab bewegbare Aufnahmedorne 100 für Vorlage- und Ablaufeinheiten sowie Greifer- und Absaugeinrichtungen 22 bzw. 23.

Der Wartungsautomat B hat ein schrankförmiges Gehäuse 101, dessen Vorderwand mit einer Führungsschiene 102 für den einen Dorn 100 tragenden verschwenkbaren Querarm 103 versehen ist.

Im folgenden werden neben den konstruktiven Einzelheiten gleichzeitig auch die Wirkungsweisen bzw. Funktionen der erfindungsgemäßen Einzelelemente beschrieben.

Fig. 2 zeigt von einer Doppeldraht-Zwirnspindel zusätzlich den Spulentopfboden 8.1 sowie die übliche Fadenspeicherscheibe 19. Der Spulenadapter 5, der in der oben beschriebenen Weise gleichzeitig auch Transportadapter ist, besteht aus einem Zylinderabschnitt 5.1, der an seinem unteren Ende einen Tragflansch 5.2 und im Bereich seines oberen Endes vorzugsweise eine Ringnut 5.3 aufweist. Zur Herausnahme der Ablaufeinheit aus der Doppeldraht-Zwirnspindel dient der die beiden Greiferarme 22.1 und 22.2 aufweisende, in horizontaler Richtung (Pfeil f1) verschwenkbare, auf und ab bewegbare Greifer 22 des Wartungsautomaten B. Die Greiferenden der beiden Greiferarme 22.1 und 22.2 können den in den Spindeltopf 8 eingesetzten Spulenadapter 5 an seinem Außenumfang, vorzugsweise aber im Bereich seiner Ringnut 5.3, eng umschließen, wodurch gleichzeitig das von der noch nicht ganz abgelaufenen unteren Spulenhülse 6′ kommende und in die Hohlseele des Spulenadapters einlaufende Fadenende automatisch eingeklemmt und gesichert wird. Bei dem Herausnehmen des Spulenadapters 5 aus dem Spulentopf 8 durch Hochfahren des Greifers 22 muß dafür gesorgt werden, daß durch automatisches Öffnen einer in bekannter Weise im Inneren der Spindelhohlachse der Doppeldraht-Zwirnspindel angeordneten Fadenbremse das Fadenende ohne jede Behinderung aus der Hohlachse der Spindel herausgezogen werden kann.

Gemäß Fig. 2 und 3 wird von einem zweigeteilten Spulenadapter ausgegangen. Der untere Abschnitt des Adapters stellt ein Transportmittel für die voll bewickelten Spulen bzw. die abgelaufenen Hülsen dar. In dieser Form ist er auch Bestandteil des der Doppeldraht-Zwirnmaschine übergeordneten Spulentransportsystems. Auf der Doppeldraht-Zwirnspindel, d.h. innerhalb des Spulentopfes, dient ein solches Adapter-Unterteil 5 gleichzeitig auch zur Zentrierung der Spulen auf der Nabe des Spulentopfes.

Auf dieses Adapter-Unterteil 5 ist ein eine Hohlachse aufweisendes Kopfteil bzw. Adapter-Oberteil 5′ aufgesteckt, welches in bekannter Weise dazu dient, unterschiedliche Fadenablaufbedingungen an einer Doppeldraht-Zwirnspindel zu schaffen. Das Adapter-Oberteil 5′ kann beispielsweise eine einen Fadeneinlaufkopf bildende Avivier-Einrichtung bekannter Bauart zum Benetzen des durchlaufenden Fadens mit einem Aviviermittel sein. Fig. 2 zeigt einen Teilbereich der Doppeldraht-Zwirnmaschine im Querschnitt, und zwar den Maschinenrahmen 27, eine Druckluftleitung 28 mit einem zu einer Doppeldraht-Zwirnspindel führenden Anschluß 29, der zu einer Druckluftdüse 30 für die pneumatische Fadeneinfädelung führt, und einen Spindelwirtel 31 mit Riemenandrückrolle 32 zum Andrücken eines Tangentialantriebsriemens 33 gegen den Spindelwirtel 31. Ein jeder einzlnen Spindel zugeordneter Fußhebel 34 dient zur Betätigung einer nicht dargestellten Spindelbremse, und dieser Fußhebel 34 dient auch zur Betätigung der Druckluftdüse 30, um in bekannter Weise in der Spindelhohlachse eine Saugluftströmung zum Zwecke einer Fadendurchfädelung durch die Spindel aufzubauen.

Fig. 2 zeigt weiterhin Teilbereiche des vor der Doppeldraht-Zwirnmaschine entlang der Schienen 1 und 2 patroullierenden Wartungsautomaten B, von dem ausschnittsweise die für die Erfindung und/oder die weitere Beschreibung relevanten Wartungs-und Handhabungselemente dargestellt sind, wie der Greifer 22 und die Absaugeinrichtung 23, sowie ein Betätigungshebel 35, durch dessen Herunterdrücken in Richtung des Pfeiles f6 im gegebenen Augenblick der Fußhebel 34 zum Stillsetzen der einzelnen Spindeln betätigt werden kann. Fig. 2 zeigt kurz oberhalb des Fußhebels 34 zwei Laufrollen 36 des Wartungsautomaten B, die entlang einer Führungsfläche 1.1 der unteren Schiene 1 geführt sind.

Die Absaugeinrichtung 23 ist ebenso wie der Greifer 22 in Richtung des Pfeiles f1 verschwenkbar und in Richtung des Pfeiles f5 in vertikaler Richtung auf und ab bewegbar.

Zur Fig. 2 ist noch zu erwähnen, daß mit dem Einschwenken der Absaugeinrichtung 23 in den Bereich der Spindelachse der Ballonfadenführer 7 aus seiner koaxialen Lage zur Spindel herausgeschwenkt wird.

Fig. 3 zeigt den Greifer 22, wie er mit seinen beiden Greiferarmen 22.1 und 22.2 des Adapter-Unterteil 5 erfaßt und dabei gleichzeitig das zu der noch eine Restwicklung aufweisenden Hülse 6′ führende Fadenende festklemmt.

Das Adapter-Oberteil 5′ wird von einem an der Absaugeinrichtung 23 angebrachten, oberen Greifer 37 festgehalten, der zwei in horizontaler Richtung verschwenkbare Greiferarme 37.1, 37.2 aufweist. Während die beiden Greiferarme 22.1 und 22.2 des unteren Greifers 22 in der Lage sind, über ihren gesamten Innenumfang gegen den Außenumfang des Adapter-Unterteils 5 bzw. der Ringnut 5.3 zur Anlage zu kommen, so daß ein Fadenende unabhängig von seiner Umfangsstellung relativ zum Adapter-Unterteil festgeklemmt wird, sind die Greiferarme 37.1, 37.2 des oberen Greifers 37 mit nach innen gerichteten Vorsprüngen bzw. Nasen 38 versehen, die bei geschlossenen Greiferarmen in eine Ringnut 5.1′ des Adapter-Oberteils bzw. Fadeneinlaufkopfes 5′ punktförmig eingreifen, ohne einen an der Außenseite des Adapter-Oberteils 5′ entlanggeführter Faden festzuklemmen.

In den unteren Greifer 22 bzw. in dessen Greiferarme 22.1 und 22.2 sowie in die Absaugeinrichtung 23 sind nicht zur vorliegenden Erfindung gehörende Luftleitungen integriert, durch die entweder zur pneumatischen Betätigung der Greiferarme oder nicht dargestellter Schneideinrichtungen Druckluft zugeführt werden kann, oder in denen eine Saugluftströmung aufgebaut werden kann, um abgeschnittene Fadenenden abzusaugen. Für die vorliegende Erfindung ist es wesentlich, im Bereich des Adapter-Unterteils 5 das zur Fadenrestwicklung einer der beiden Hülsen 6′ führende Fadenende in der in Fig. 3 dargestellten Weise mittels der Greiferarme 22.2, 22.2 des unteren Greifers 22 festzuklemmen.

Nachdem der in Fig. 3 dargestellte Zustand erreicht ist, wird die Absaugeinrichtung 23 zusammen mit dem oberen Greifer 37 seitlich verschwenkt. Danach kann mittels des Greifers 22 das Adapter-Unterteil 5 zusammen mit den beiden Hülsen 6′ aus dem Spulentopf 8 herausgehoben werden. Der Greifer 22 wird anschließend in den Wartungsautomaten B so weit hineingeschwenkt, daß das Adapter-Unterteil 5 mit den beiden Hülsen 6′ auf einen der beiden Aufnahmedorne 100 aufgesteckt werden kann, der in eine entsprechende Schwenkstellung gebracht worden ist.

Fig. 2 zeigt neben dem unteren Fadengreifer 22 und der Absaugeinrichtung 23 teilweise in unteren und teilsweise in oberen Hubstellungen die erfindungsgemäße Schwenk- und Hubeinrichtung 99 für den Austausch von mit leeren Spulenhülsen bestückte Spulen- bzw. Transportadaptern gegen mit vollen Vorlagespulen bestückte Spulenadapter.

In Fig. 4 ist ein Zustand dargestellt, bei dem ein mit voll bewickelten Vorlagespulen 6 bestückter Spulen- und Transportadapter 5 in eine Spindel bzw. einen Spindel-Spulentopf abgesenkt wird. Dieser mit vollen Vorlagespulen 6 bestückte Adapter 5 ist vorher von dem innerhalb des Wartungsautomaten B befindlichen Aufnahmedorn 100 abgenommen worden. In Fig. 5 ist außerhalb des Wartungsautomatens B ein mit den beiden leeren bzw. nahezu leeren Spulenhülsen 6′ bestückter Spulen- und Transportadapter 5 dargestellt. Dieser außerhalb des Wartungsautomaten B befindliche Spulenadapter wird in Richtung des Pfeiles f7 nach oben in den Bereich des Hängeförderers C gefahren, um die Ablaufeinheit, bestehend aus Spulenadapter 5 und den beiden leeren Spulenhülsen 6′, zum Abtransport an einen leeren Spulenhängehalter 4 zu übergeben.

In dem dargestellten Fall sind je zwei Kreuzspulen 6 auf einem Spulen- bzw. Transportadapter 5 aufgenommen. Bei der Vorlage dieses Kreuzspulenpaketes in eine Doppeldraht-Zwirnspindel erfolgt bekanntlich der Fachprozeß beim Ablauf der Fäden auf der Zwirnspindel. Der Spulen- bzw. Transportadapter könnte jedoch ebenso mit einer Fachkreuzspule belegt sein. Obwohl im vorliegenden Fall die Arbeitsweise der erfindungsgemäßen Einrichtung anhand von zwei einfach bewickelten Kreuzspulen beschrieben wird, kann stattdessen auch von Fachspulen ausgegangen werden, da sich die Handhabung zwischen einfach bewickelten Kreuzspulen und Fachkreuzspulen nicht unterscheidet.

Während der insbesondere anhand von Fig. 3 ersichtlichen Arbeitsschritte, nämlich dem Ergreifen des mit zwei leeren bzw. nahezu leeren Spulenhülsen 6′ bestückten Adapters 5 und gegebenenfalls dem Abheben des Adapter-Oberteils 5′ von dem Adapter-Adapter-Unterteil 5 wird mittels der ebenfalls in den Wartungsautomaten B integrierten Schwenk-und Hubfördereinrichtung 99 ein volles Spulenpaket (Transportadapter 5 mit vollen Kreuzspulen 6) aus der Hängeförderereinrichtung ausgehängt und in den unteren Bereich des Automaten B transportiert. Gleichzeitig ist die Absaugeinrichtung 23 mit dem oberen Greifer 37 zusammen mit dem davon gehaltenen Adapter-Oberteil 5′ wieder in den Automaten zurückgeschwenkt, so daß von dem unteren Greifer 22 das Adapter-Unterteil 5 einschließlich der abgelaufenen Hülsen 6′ aus dem Spulentopf herausgehoben und ebenfalls in den Automaten eingeschwenkt werden kann. Das abgelaufene Spulenpaket wird von diesem unteren Greifer 22 auf den innerhalb des Wartungsautomaten B befindlichen Aufnahmedorn 100 aufgesteckt. Dieser Zustand ist in Fig. 6 dargestellt.

Gemäß Fig. 6 nehmen beide Schwenkarme 103 mit ihren in Fig. 6 nicht dargestellten Aufnahmedornen 100 ihre unterste Stellung ein, wobei der eine, eine Vorlageeinheit (Spulenadapter 5 mit vollen Kreuzspulen 6) tragende Schwenkarm 103 sich außerhalb des Wartungsautomaten befindet, während der andere Schwenkarm 103, auf dessen Aufnahmedorn mittels des Greifers 2 eine Ablaufeinheit (Spulenadapter 5 mit Leerhülsen 6′) aufgesteckt worden ist, sich innerhalb des Wartungsautomatens B befindet. Durch Verschwenken der beiden Schwenkarme 103 gemäß den Pfeilen f7 gelangen die Schwenkarme in die in Fig. 4 dargestellte Position, so daß nunmehr mittels des Greifers 22 eine volle Vorlageeinheit 5,6,6 ergriffen und in den Spulentopf eingesetzt werden kann, während eine leere Ablaufeinheit 5,6′,6′ zwecks Übergabe des Spulenadapters 5 an die Hängefördereinrichtung C nach oben gefördert werden kann.

Die Schwenk- und Hubfördereinrichtung 99 enthält im Bereich ihres Schwenkteiles einen um eine Vertikalachse drehbar gelagerten Drehkopf 104, der eine Antriebsscheibe 104.1 sowie ein Nabenteil 104.2 aufweist. Der Drehkopf 104, der mit einer axialen, durchlaufenden Öffnung versehen ist, ist mittels eines Elektromotors 105 in Drehung versetzbar. Dieser Elektromotor 105 treibt eine Steuerscheibe 106 an, die über einen Hebelmechanismus 107 und einen horizontal vom Hebelende aus angetriebenen Zahnriemen 109, der um die Antriebsscheibe 104.1 und ein Antriebsritzel 108 herumgelegt ist, jeweils immer eine Bewegung des Drehkopfes 104 um 90° oder 180° bewirkt. Die in Fig. 5 dargestellte Position des Drehkopfes 104 entspricht der Position gemäß Fig. 1 und damit dem Fahrzustand des Wartungsautomaten B wobei die beiden an dem Drehkopf gelagerten Schwenkarme 103 und damit auch die Hülsen-Aufnahmedorne 100 in einer Ebene parallel zur Fahrtrichtung des Wartungsautomaten liegen.

Der Drehkopf 104 weist im Bereich seines Nabenteiles 104.2 sich der diametral gegenüberliegende Führungsschienenabschnitte 104.3 auf, die zur Positionierung und Führung der Schwenkarme 103 dienen. Jeder Schwenkarm 103 ist zu diesem Zweck im Bereich eines Vertikalschenkels 103.1 mit nach innen gerichteten Laufrollenpaaren 110 versehen, die einerseits von den Führungsschienenabschnitten 104.3 gehalten und andererseits entlang dieser Führungsschienenabschnitte 104.3 in vertikaler Richtung abrollbar sind.

Das Hubförderteil der Schwenk- und Hubfördereinrichtung 99 ist nach Art eines Vertikalaufzuges gestaltet und umfaßt neben einer Antriebseinrichtung eine innerhalb des Wartungsautomaten B stationäre Vertikalschiene 111, deren Profil dem Profil der Führungsschienenabschnitte 104.3 entspricht. Entlang dieser Vertikalschiene 111 ist ein Schleppwagen 112 mittels entlang der Vertikalschiene 111 geführter Laufrollenpaare 113 in vertikaler Richtung auf und ab bewegbar. Dieser Schleppwagen 112 ist an einem Zugförderband 114 befestigt, das ein parallel zu der Vertikalschiene 111 geführtes Trum aufweist, derart, daß durch Auf-und Abbewegung des Zugförderbandes 114 der Schleppwagen 112 entlang der Vertikalschiene 111 verfahren werden kann. Bei dem dargestellten Ausführungsbeispiel handelt es sich bei dem Zugförderband 114 um einen Zahnriemen, der über Zahnritzel 119 geführt ist.

Zum Antrieb des Zugförderbandes 114 dient ein Hubzylinder 115, der in seinem Inneren einen nicht dargestellten Hubkolben aufnimmt, an dem eine aus dem Hubzylinder 115 seitlich herausgeführte Platte 116 befestigt ist. An dieser Platte sind im vertikalen Abstand übereinander als Zahnritzel ausgestaltete Umlenkrollen 117 befestigt, über die die Endabschnitte des Zugförderbandes 114 schlaufenförmig herumgelegt sind, während die Enden des Zugförderbandes an Halterungen 118 befestigt sind. Das Zugförderband 114 umschlingt die Umlenkrollen 117 nach Art eines Flaschenzuges derart, daß einer Hubbewegung a der Platte 116 die doppelte Hubbewegung 2a des an dem Zugförderband 114 befestigten Schleppwagens 112 entspricht.

Der Schleppwagen 112 ist mit einer nach innen gerichteten, seitlich offenen Hinterschneidung 112.1 versehen, in die bei entsprechender Höhenstellung des Schleppwagens 112 eine nach außen gerichtete Klaue 120 am oberen Ende des Vertikalschenkels 103.1 des Schwenkarmes 103 seitlich einführbar ist. Es liegt im Rahmen der Erfindung, die Kupplungsorgane an dem Schleppwagen 112 und an den Schwenkarmen 103 auch anders zu gestalten, solange gewährleistet ist, daß dann, wenn einer der beiden Führungsschienenabschnitte 104.3 des Drehkopfes 104 mit der Vertikalschiene 114 fluchtet, eine Kupplungsverbindung zwischen dem Schleppwagen 113 und dem jeweiligen Schwenkarm 103 geschaffen werden kann, so daß bei der Aufwärtsbewegung des Schleppwagens 113 der entsprechende Schwenkarm 103 von seinem Führungsschienenabschnitt 104.3 nach oben abgezogen und in den Bereich der Vertikalschiene 111 überführt wird.

Die Kupplungsorgane zwischen dem Schleppwagen 112 und den einzelnen Schwenkarmen 103 sind in Fig. 5 in der ausgerasteten Stellung gezeigt und in Fig. 6 für den einen Schwenkarm 103 in der eingeklinkten Stellung, in der die Klaue 120 in die Hinterschneidung 112.1 des Schleppwagens 112 eingereift. Die Klaue 120 und die Hinterschneidung 112.1 sind so gestaltet, daß bei abgesenktem Schleppwagen 112 die Klaue 120 bei der Drehbewegung des Drehkopfes 114 seitlich in die Hinterschneidung 112.1 einfahren kann.

Die bereits oben erwähnte, den Drehkopf 104 durchlaufende zentrale Öffnung dient gemäß den Fig. 5 und 6 zur Durchführung des Zugförderbandes 114. Sobald der eine Schwenkarm 103 in den Schleppwagen 112 eingeklinkt ist, kann dieser Schwenkarm 103 von dem Schleppwagen 112 während seiner Aufwärtsbewegung nach obenhin mitgenommen werden, um eine auf den Aufnahmedorn dieses Schwenkarmes 103 aufgesteckte Ablaufeinheit nach oben zu fördern und an die Hängefördereinrichtung zu übergeben.

Die Bewegungsabläufe der einzelnen Wartungs- und Handhabungselemente des Wartungsautomaten B sind wie folgt:
Während die Greifer 22 und 37 aus dem Wartungsautomaten in eine zur Spindelachse koaxiale Stellung verschwenken, und während gemäß Fig. 3 die Trennung zwischen dem Adapter-Oberteil 5′ und dem Adapter-Unterteil 5 vorgenommen wird, wird mittels der Hubfördereinrichtung ein volles Spulenpaket aus dem Hängeförderer ausgehängt und in den unteren Bereich des Automaten transportiert. In der gleichen Zeit ist der obere Greifer 37 mit dem Adapter-Oberteil 5′ wieder in den Automaten zurückgeschwenkt, und der untere Greifer 22 hat daraufhin das Adapter-Unterteil 5 einschließlich der abgelaufenen Hülsen 6′ aus dem Spulentopf herausgehoben und ist ebenfalls in den Automaten eingeschwenkt, in dem diese Ablaufeinheit auf den innerhalb des Automaten befindlichen Aufnahmedorn 100 aufgesteckt wird. Die beiden Schwenkarme 103 sind zu diesem Zeitpunkt an dem Drehkopf 104 fixiert, so daß durch eine folgende Drehbewegung des Drehkopfes um 180° die beiden Schwenkarme 103 ihre Positionen gegeneinander vertauschen. Dabei wird der die Ablaufeinheit 5,6′,6′ tragende Schwenkarm 103 in den Schleppwagen 112 eingeklinkt, so daß dieser Schwenkarm 105 zwecks Übergabe der Ablaufeinheit an den Hängeförderer nach oben bewegt werden kann, während gleichzeitig die Vorlageeinheit 5,6,6 von dem innerhalb des Automaten befindlichen Schwenkarm 103 abgehoben und in den Spulentopf eingesetzt werden kann. Danach wird mittels des oberen Greifers 37 das Adapter-Oberteil 5′ auf das Adapter-Unterteil 5 aufgesetzt.

Die erfindungsgemäße Vorrichtung umfaßt außerdem ein pneumatisches oder hydraulisches Dämpfaggregat 121 im Bereich des Hubzylinders 115, um die Auf- und Abwärtsbewegungen des Kolbens bzw. der Platte 116 des Hubzylinders 115 im Bereich seiner Endpunkte federnd abzufangen. Der Hubzylinder 115 arbeitet gegen die Kraft des Dämpfaggregates 121, so daß die Hubbewegungen abgebremst werden und dadurch ein sanftes Einfahren des Schleppwagens und des darin eingeklinkten Schwenkarmes 103 in die Endlagen ermöglicht wird. Dieser Vorgang gilt für das Aushängen einer voll bewickelte Vorlagespulen 6 umfassenden Vorlageeinheit aus der Hängefördereinrichtung ebenso wie für das Einhängen einer Ablaufeinheit in die Hängefördereinrichtung sowie auch für das Einfahren der Schwenkarme 103 in die Endposition auf dem Drehkopf 104.

## Patentansprüche

1. Betriebsverfahren zum automatisierten Auswechseln eines in dem Spulentopf (8) einer Doppeldraht-Zwirnspindel befindlichen, eine Hohlseele aufweisenden Spulen- und Transportadapters (5), auf den mindestens eine leere oder nahzu leere Spulenhülse (6') aufgesteckt ist, gegen einen mindestens eine voll bewickelte Vorlagespule (6) tragender Spulen- oder Transportadapter (5) unter Verwendung eines längs der Doppeldroht-Zwirnmaschine verfahrbaren Wartungsautomaten dadurch gekennzeichnet, daß man einen Wartungsautomaten (B) benutzt, der zwei in vertikaler Richtung auf und ab bewegbare und um eine Vertikalachse verschwenkbare Aufnahmedorne (100) für Spulenadapter (5) sowie mindestens einen in einer Horizontalebene über die zu wartende Zwirnstelle schwenkbaren, ebenfalls auf und ab bewegbaren Greifer (22) aufweist, daß in einem ersten Arbeitsschritt der Greifer (22) über die Zwirnstelle verschwenkt und mittels des Greifers (22) der mit mindestens einer Leerhülse (6') bestückte Spulenadapter (5) aus der Zwirnstelle herausgehoben und nach Wiedereinschwenken des Greifers (22) auf den sich innerhalb des Wartungsautomaten befindlichen Aufnahmedorn (100) aufgesteckt wird, während in einem zweiten Arbeitsschritt, der weitgehend zeitgleich mit dem ersten Arbeitsschritt abläuft, der zweite Aufnahmedorn (100) in eine Stellung außerhalb des Wartungsautomaten (B) verschwenkt und in vertikaler Richtung nach oben gefahren wird, um von einer oberen Hängefördereinrichtung (C) einen mit mindestens einer vollen Vorlagespule (6) bestückten Spulenadapter (5) abzunehmen, bevor dieser Aufnahmedorn (100) wieder in seine untere Ausgangsposition zurückgefahren wird, daß in einem dritten Arbeitsschritt die beiden Aufnehmedorne (100) um die Vertikalachse verschwenkt werden, so daß die beiden Aufnahmedorne (100) mit den darauf aufgesteckten Spulenadaptern (5) und Hülsen bzw. Vorlagespulen (6';6) ihre Stellungen gegeneinander austauschen, daß in einem vierten Arbeitsschritt der nunmehr innerhalb des Wartungsautomaten (B) befindliche, mit mindestens einer vollen Vorlagespule (6) bestückte Spulenadapter (5) mittels des Greifers (22) abgehoben und nach Verschwenken des Greifers (22) in die Zwirnstelle wieder in die Zwirnstelle eingesetzt wird, bevor der Greifer (22) wieder in seine Ausgangsstellung innerhalb des Wertungsautomatens (B) zurückgeschwenkt wird, und daß in einem fünften Arbeitsschritt, der weitgehend zeitgleich mit dem vierten Arbeitsschritt abläuft, der nunmehr außerhalb des Wartungsautomaten (B) befindliche Aufnahmedorn (100) mit dem mit mindestens einer Leerhülse (6') bestückten Spulenadapter (5) wieder nach oben in den Bereich der Hängefördereinrichtung (C) fährt und diesen Spulenadapter (5) an die Hängefördereinrichtung (C) übergibt, bevor der Aufnahmedorn (100) wieder in seine untere Ausgangsstellung zurückbewegt wird.

2. Betriebsverfahren nach Anspruch 1, dadurch gekennzeichnet, daß in einer dem ersten Arbeitsschritt vorgeschalteten Stufe die beiden Aufnahmedorne (100) um 90° aus einer Ruhe- und Fahrposition des Wertungsautomaten (B) in die für die Durchführung der Arbeitsschritte (1,2 und 4,5) erforderliche Position verschwenken, und daß im Anschluß an den fünften Arbeitsschritt die beiden Aufnahmedorne (100) aus diesen den Arbeitsschritten (1,2 und 4,5) zugeordneten Positionen wieder um 90° in ihre Ruheposition zurückschwenken.

3. Betriebsverfahren nach Anspruch 1 oder 2, dadurch gekennzeichnet, daß bei einem in axialer Richtung zweigeteilten Spulenadapter (5,5'), bei dem auf ein die Spulenhülsen oder Vorlagespulen aufnehmendes Adapter-Unterteil (5) ein Adapter-Oberteil (5') aufgesteckt ist, ein zweiter an dem Wartungsautometen (B) befindlicher, in einer Horizontalebene verschwenkbarer, auf und ab bewegbarer Greifer (37) zusammen mit dem ersten Greifer (22) aus dem Wartungsautomaten (B) in den Bereich der zu wartenden Zwirnstelle ausgeschwenkt wird, um während des ersten Arbeitsschrittes das Adapter-Oberteil (5') von dem Adapter-Unterteil (5) abzuheben und nach dem Abheben in den Bereich des Wartungsautomaten (B) einzuschwenken, und daß im Verlauf des vierten Arbeitsschrittes dieser zweiten Greifer (37) zusammen mit dem Adapter-Oberteil (5') wieder in den Bereich der Zwirnstelle einschwenkt, um das Adapter-Oberteil (5') im Anschluß an das Einsetzen des Adapter-Unterteiles (5) wieder auf dieses Adapter-Unterteil (5) abzusetzen.

4. Vorrichtung zum automatisierten Austauschen eines in den Spulentopf (8) einer Doppeldraht-Zwirnspindel eingesetzten Spulen- oder Spulentransportadapters, (5) auf den mindestens eine leere oder nahezu leere Spulenhülse (6') aufgesteckt ist gegen einen mindestens eine voll bewickelte Vorlagespule (6) bestückter Spulenadapters (5), welche Vorrichtung einen längs der Doppeldraht-Zwirnmaschine verfahrbaren Wartungsautomaten (B) umfaßt, dadurch gekennzeichnet, daß der Wartungsautomat (B) einen in einer Horizontalebene verschwenkbaren, auf und ab bewagbaren Greifer (22) und eine Schwenk- und Hubfördereinrichtung (99) aufweist, die zwei um eine Vertikalachse verschwenkbare Aufnahmedorne (100) zum Aufstecken von Spulen- oder Transportadaptern (5) enthält, von denen jeweils der sich in einer außerhalb des Wartungsautomaten (B) befindenden Position befindliche Aufnahmedorn (100) in vertikaler Richtung auf und ab bewegbar ist, um einerseits von einer oberhalb angeordneten Hängefördereinrichtung (C) mit vollen Vorlagespulen (6) bestückte Spulen- und Transportadapter (5) übernehmen zu können und anschließend nach entsprechender Abwärtsbewegung und anschließender Schwenkbewegung in eine Übergabeposition an den schwenkbaren Greifer (22) bewegt zu werden, während mittels des zweiten Aufnahmedornes der vorher auf ihn aufgesteckte Spulenadapter mit aufgesteckter Hülse (6') nach entsprechender Schwenk- und Aufwärtsbewegung an die Hängefördereinrichtung (C) übergebbar ist.

5. Vorrichtung nach Anspruch 4 zum automatisierten Herausnehmen eines in axialer Richtung zweigeteilten Spulenadapters, bestehend aus einem Adapter-Unterteil und einem Adapter-Oberteil, dadurch gekennzeichnet, daß neben dem Greifar (22) für das Adapter-Unterteil (5) ein weiterer in horizontaler Richtung verschwenkbarer, auf und ab bewegbarer Greifer (37) vorgesehen ist.

6. Vorrichtung nach Anspruch 4, dadurch gekennzeichnet, daß die Schwenk- und Hubfördereinrichtung (99) einen um eine Horizontalachse motorisch angetriebenen Drehkopf (104) aufweist, an dem zwei Aufsteckdornen (100) versehene Schwenkarme (103) abnehmbar befestigt sind, und daß als Hubfördereinrichtung ein in vertikaler Richtung bewegbarer Schleppwagen (112) vorgesehen ist, der bei entsprechender Drehstellung des Drehkopfes (104) mit jeweils einem der Schwenkarme (103) kuppelbar ist.

7. Vorrichtung nach Anspruch 6, dadurch gekennzeichnet, daß der Schleppwagen (112) entlang einer Vertikalschiene (111) verfahrbar und an einem parallel zu der Vertikalschiene geführten Zugförderband (114) befestigt ist.

8. Vorrichtung nach Anspruch 6, dadurch gekennzeichnet, daß der Drehkopf (104) zwei sich diametral gegenüberliegende Führungsschienenabschnitte (104.3) aufweist, und daß an jedem Schwenkarm (103) Laufrollenpaare (110) befestigt sind, mit denen der einzelne Schwenkarm (103) in vertikaler Richtung verfahrbar an dem jeweiligen Führungsschienenabschnitt (104.3 ) fixiert ist.

9. Vorrichtung nach Anspruch 7 oder 8, dadurch gekennzeichnet, daß der Schleppwagen (112) an der Vertikalschiene mittels Laufrollenpaaren (113) in vertikaler Richtung verfahrbar fixiert ist, und daß die Vertikalschiene (111) und die Führungsschienenabschnitte (104.3) im wesentlichen das gleiche Schienenprofil aufweisen, derart, daß der einzelne Schwenkarm (103) mit seinen Laufrollenpaaren (110) ebenfalls entlang der Vertikalschiene (111) verfahrbar ist.

10. Vorrichtung nach Anspruch 7, dadurch gekennzeichnet, daß das Zugförderband (114) durch eine zentrale Axialöffnung des Drehkopfes (104) hindurchgeführt ist.

11. Vorrichtung nach Anspruch 6, dadurch gekennzeichnet, daß der Schleppwagen (112) und jeder Schwenkarm (103) mit sich ergänzenden Kupplungsorganen versehen sind, um durch Einschwenken eines Schwenkarmes (103) in die Bewegungsbahn des Schleppwagens (112) den einzelnen Schwenkarm (103) mit dem Schleppwagen (112) lösbar zu kuppeln.

12. Vorrichtung nach Anspruch 11, dadurch gekennzeichnet, daß der Schleppwagen (112) mit einer Hinterschneidung (112.1) versehen ist, in die eine an dem Schwenkarm (103) angeordnete Klaue (120) seitlich einschiebbar ist.

13. Vorrichtung nach Anspruch 7, gekennzeichnet durch eine Antriebseinheit (115) für das Zugförderband (114).

14. Vorrichtung nach Anspruch 13, dadurch gekennzeichnet, daß die Antriebseinrichtung ein Hubzylinder (115) mit einer aus dem Hubzylinder nach außen geführte Platte (116) ist, an der zwei Umlenkrollen (117) drehbar gelagert sind, um die die Endabschnitte des Förderbandes (114) nach Art eines Flaschenzugs schlaufenförmig herumgelegt sind, und daß die Enden des Zugförderbandes (114) mittels Halterungen (118) stationär an dem Wartungswagen festgelegt sind.

15. Vorrichtung nach Anspruch 7 oder 14, dadurch gekennzeichnet, daß das Zugförderband (114) ein Zahnriemen ist, der um als Zahnritzel ausgebildete Umlenkrollen geführt ist.

16. Vorrichtung nach Anspruch 14, dadurch gekennzeichnet, daß dem Hubzylinder (115) mindestens ein Dämpfungsaggregat (121) zur federnden Abbremsung der Bewegung des Zugförderbandes (114) zugeordnet ist.

## Claims

1. Operating procedure for the automated replacement of a bobbin and transport adapter (5), located in the bobbin pot (8) of a two-for-one twisting spindle and having a hollow core and on which at least one empty or almost empty bobbin tube (6') is affixed, with a bobbin or transport adapter (5) carrying at least one fully wound presentation bobbin (6), using an automatic servicing machine travelling alongside of the two-for-one twisting machine, characterized in that an automatic servicing machine (B) is used which has two holding spikes (100) - which move up and down in vertical direction and swivel around a vertical axis - for bobbin adapters (5), as well as at least one gripper (22) swivelling on a horizontal plane above the twisting station to be serviced and also moving up and down; in that in a first stage of operation the gripper (22) swivels over the twisting station and by means of the gripper (22) the bobbin adapter (5) fitted with at least one empty tube (6') is lifted out and after swivelling-in again of the gripper (22) is fixed onto the holding spike (100) located inside the automatic servicing machine, whilst in a second stage of operation which largely runs at the same time as the first stage of operation, the second holding spike (100) swivels into a position outside of the automatic servicing machine (B) and is moved upwards in vertical direction, in order to remove from an overhead suspension conveyor system (C) a bobbin adapter (5) fitted with at least one full presentation bobbin (6) before this holding spike (100) is again moved back into its lower starting position; in that in a third stage of operation the two holding spikes (100) are swivelled around the vertical axis so that the two holding spikes (100) with the bobbin adapters (5) and tubes or presentation bobbins (6'; 6) fixed thereon change positions with each other; in that in a fourth stage of operation the bobbin adapter (5), now located inside the automatic servicing machine (B) and fitted with at least one full presentation bobbin (6), is removed by means of the gripper (22) and after swivelling of the gripper (22) into the twisting station is again inserted in the twisting station before the gripper (22) is again swivelled back into its starting position inside the automatic servicing machine (B); and in that in a fifth stage of operation, which largely runs at the same time as the fourth stage of operation, the holding spike (100) now located outside of the automatic servicing machine together with the bobbin adapter (5) fitted with at least one empty tube (6') again moves upwards into the region of the suspension conveyor system (C) and delivers this bobbin adapter (5) to the supension conveyor system (C) before the holding spike (100) is again moved back into its lower starting position.

2. Operating procedure according to Claim 1, characterized in that in a stage prior to the first stage of operation, the two holding spikes (100) swivel through 90° from a resting and travelling position of the automatic servicing machine (B) into the position necessary for carrying out the stages of operation (1,2 and 4,5); and in that, subsequent to the fifth stage of operation, the two holding spikes (100) swivel back from these positions assigned to the stages of operation (1,2 and 4,5) again through 90° into their resting positions.

3. Operating procedure according to Claim 1 or 2, characterized in that with a bobbin adapter (5, 5') divided in two in axial direction, a top section (5') being fixed onto a bottom section (5) holding the bobbin tubes or presentation bobbins, a second gripper (37), disposed on the automatic servicing machine (B), swivelling on a horizontal plane and movable up and down, is swivelled out of the automatic servicing machine (B) together with the first gripper (22) into the region of the twisting station to be serviced, in order during the first stage of operation to remove the top section (5') of the adapter from the bottom section (5) and after the removal to swivel into the region of the automatic servicing machine (B); and that in the course of the fourth stage of operation this second gripper (37) together with the adapter's top section (5') again swivels into the region of the twisting station, in order, following insertion of the adapter's bottom section (5), to replace the adapter's top section (5') on this bottom section (5).

4. Device for the automated replacement of a bobbin or bobbin transport adapter (5), inserted in the bobbin pot (8) of a two-for-one twisting spindle and on which at least one empty or almost empty bobbin tube (6') is affixed, with a bobbin adapter (5) fitted with at least one fully wound presentation bobbin (6), which device includes an automatic servicing machine (B) which travels alongside of the two-for-one twisting machine, characterized in that the automatic servicing machine (B) has a gripper (22) swivelling on a horizontal plane and moving up and down and a swivelling and lifting conveyor system (99) which includes two holding spikes (100) swivelling around a vertical axis for mounting bobbin or transport adapters (5), the actual holding spike (100) located in a position outside of the automatic servicing machine (B) being movable up and down in vertical direction, in order on the one hand to be able to take bobbin and transport adapters (5) fitted with full presentation bobbins (6) from the overhead suspension conveyor system (C), and then, after a corresponding downward movement and subsequent swivelling movement, to be moved into a delivery position at the swivelling gripper (22), whereas by means of the second holding spike the bobbin adapter previously fixed on it together with the tube (6') fixed thereon can be delivered to the suspension conveyor system (C) after a corresponding swivelling and upward movement.

5. Device according to Claim 4 for the automated removal of a bobbin adapter divided in two in axial direction and comprising a bottom section and a top section, characterized in that, in addition to the gripper (22) for the bottom section (5) of the adapter, another gripper (37) is provided which swivels in horizontal direction and moves up and down.

6. Device according to Claim 4, characterized in that the swivelling and lifting conveyor system (99) has a rotary head (104) which is motor-driven around a horizontal axis and on which two swivel arms (103) provided with holding spikes (100) are detachably fixed, and in that as lifting conveyor system a tow trolley (112) is provided which moves in vertical direction and which, with corresponding rotational position of the rotary head (104), can be coupled with either one of the swivel arms (103).

7. Device according to Claim 6, characterized in that the tow trolley (112) travels along a vertical rail (111) and is fixed to a traction belt (114) running parallel to the vertical rail.

8. Device according to Claim 6, characterized in that the rotary head (104) has two sections of guide rail (104.3) lying diametrically opposite each other, and in that pairs of rollers (110) are fixed to each swivel arm (103), by means of which the individual swivel arm (103) is fixed so as to be able to travel in vertical direction on the respective section of guide rail (104.3).

9. Device according to Claim 7 or 8, characterized in that the tow trolley (112) is fixed to the vertical rail by means of pairs of rollers (113) so as to be movable in vertical direction, and in that the vertical rail (111) and the guide rail sections (104.3) have substantially the same rail profile in such a way that the individual swivel arm (103) with its pairs of rollers (110) can also travel along the vertical rail (111).

10. Device according to Claim 7, characterized in that the traction belt (114) is guided through a central axial opening of the rotary head (104).

11. Device according to Claim 6, characterized in that the tow trolley (112) and each swivel arm (103) are provided with complementary coupling components so that, by swivelling a swivel arm (103) into the path of travel of the tow trolley (112), the individual swivel arm (103) is detachably coupled with the tow trolley (112).

12. Device according to Claim 11, characterized in that the tow trolley (112) is provided with an undercut (112.1) into which a claw (120) disposed on the swivel arm (103) can be inserted from the side.

13. Device according to Claim 7, characterized by a drive unit (115) for the traction belt (114).

14. Device according to Claim 13, characterized in that the driving mechanism is a lifting cylinder (115) with a plate (116) going outwards from the lifting cylinder and on which two guide rollers (117) are pivot-mounted and the end sections of the conveyor belt (114) are looped around these rollers (117) in the manner of a pulley block, and in that the ends of the traction belt (114) are fixed by means of holding devices (118) so as to be stationary on the servicing truck.

15. Device according to Claim 7 or 14, characterized in that the traction belt (114) is a gear belt which is guided around guide rollers taking the form of pinions.

16. Device according to Claim 14, characterized in that at least one damping unit (121) is assigned to the lifting cylinder (115) for spring braking of the movement of the traction belt (114).

## Revendications

1. Procédé de marche pour le remplacement automatisé d'un adaptateur de bobine et de transport (5) à âme creuse se trouvant dans le pot à bobine (8) d'une broche de retordage à double torsion et sur lequel est enfichée au moins une douille de bobine (6'') vide ou à peu près vide, par un adaptateur de bobines ou de transport (5) portant au moins une bobine de stockage (6) enroulée pleine, en utilisant un robot d'entretien déplaçable le long du retordoir à double torsion, caractérisé en ce qu'on utilise un robot d'entretien (B) qui présente deux mandrins récepteurs (100) pour adaptateur (5) déplaçables en direction verticale, en montée et en descente et pouvant pivoter autour d'un axe vertical, ainsi qu'au moins une pince (22) déplaçable dans un plan horizontal et également en montée et en descente pouvant pivoter au-dessus du point de retordage devant faire l'objet de l'entretien, en ce que, lors d'une première étape opératoire, la pince (22) est tournée au-dessus du point de retordage et, au moyen de la pince (22) l'adaptateur de bobine (5) équipé d'au moins une douille (6') est soulevé du point de retordage, après que la pince (22) soit revenue par pivotement, est à nouveau enfiché sur le mandrin récepteur (100) se trouvant à l'intérieur du robot d'entretien tandis que, lors d'une deuxième étape opératoire qui se déroule sensiblement de façon simultanée à la première étape opératoire, le deuxième mandrin récepteur (100) est tournée dans une position extérieure au robot d'entretien (B) et est monté en direction verticale afin d'extraire, d'un dispositif d'accrochage supérieur (C), un adaptateur de bobine (5) équipé d'au moins une bobine de stockage (6) pleine, avant que ce mandrin récepteur (100) ne soit ramené dans sa position initiale inférieure, en ce que, lors d'une troisième étape opératoire, les deux mandrins récepteurs (100) sont pivotés autour de l'axe vertical de sorte que les deux mandrins récepteurs (100) avec les adaptateurs de bobine (5) qui sont enfichés dessus et les douilles ou les bobines de stockage (6'; 6), permutent leur position mutuellement, en ce que, lors d'une quatrième étape opératoire, l'adaptateur de bobine (5), qui alors se trouve à l'intérieur du robot d'entretien (B) et est équipé d'au moins une bobine de stockage (6) pleine, est soulevé au moyen de la pince (22) et , après pivotement de la pince (22), de nouveau inséré dans le point de retordage pour s'y placer, avant que la pince (22) revienne à sa position initiale par pivotement à l'intérieur du robot d'entretien (B) et en ce que, lors d'une cinquième étape opératoire, qui se déroule de façon sensiblement simultanée avec la quatrième étape opératoire, le mandrin récepteur (100), qui se présente à l'extérieur du robot d'entretien (B), est de nouveau, avec l'adaptateur de bobine (5) équipé d'au moins une bobine vide (6'), déplacé vers le haut dans la zone du dispositif de transport à suspension (C) et cet adaptateur de bobine (5) est transféré sur le dispositif de transport à suspension (C), avant que le mandrin récepteur (100) soit ramené de nouveau dans sa position initiale inférieure.

2. Procédé de marche selon la revendication 1, caractérisé en ce que, dans une étape précédant la première étape opératoire, les deux mandrins récepteurs (100) sont tournés de 90° depuis une position de repos et de déplacement du robot d'entretien (6) dans la position nécessaire pour effectuer les étapes (1,2 et 4,5) et en ce que, suite à la cinquième étape opératoire, les deux mandrins récepteurs (100) sont de nouveau tournés de 90°, pour revenir à leur position de repos, depuis ces positions associées aux étapes opératoires (1,2 et 4,5).

3. Procédé de marche selon la revendication 1 ou 2, caractérisé en ce que, dans le cas d'un adaptateur de bobine (5,5') divisé en deux dans la direction axiale, adaptateur pour lequel sur une partie inférieure d'adaptateur (5) supportant les douilles de bobine ou les bobines de stockage est enfichée une partie supérieure d'adaptateur (5'), une deuxième pince (37) se trouvant sur le robot d'entretien (B) pouvant pivoter dans un plan horizontal, pouvant se déplacer en montée et en descente, est sortie par pivotement, conjointement avec la première pince (22), hors du robot d'entretien (B), dans la zone du point de retordage devant faire l'objet d'un entretien, pour, que pendant la première étape opératoire de la partie supérieure d'adaptateur (5'), le soulever de la partie inférieure d'adaptateur (5) et, après soulèvement, le faire entrer par pivotement dans la zone du robot d'entretien (B) et en ce que au cours de la quatrième étape opératoire, cette deuxième pince (37) pivote conjointement avec la partie supérieure d'adaptateur (5') de nouveau dans la zone du point de retordage pour replacer la partie supérieure d'adaptateur (5') de nouveau sur cette partie inférieure d'adaptateur (5), suite à l'introduction de la partie inférieure d'adaptateur (5).

4. Dispositif de remplacement automatique d'un adaptateur de bobine ou de transport de bobine (5), inséré dans le pot de bobine (B) d'une broche de retordage à double torsion, sur lequel est enfichée au moins une douille de bobine (6'), vide ou à peu près vide, par un adaptateur (5) équipé d'au moins une bobine de stockage (6) enroulée pleine, ce dispositif comprenant un robot d'entretien (B) déplaçable le long du retordeur à double torsion, caractérisé en ce que le robot d'entretien (B) présente une pince (22) pouvant pivoter dans un plan horizontal, susceptible de se déplacer en montée et en descente, et un dispositif de transport par pivotement et par levée (99) qui contient deux mandrins récepteurs (100) pouvant pivoter autour d'un axe vertical, pour enficher des adaptateurs à bobine ou de transport (5) dont chaque fois le mandrin récepteur se trouvant dans la position qui est située hors du robot d'entretien (B) est déplaçable en montée et en descente en direction verticale afin de pouvoir transférer d'une part depuis un dispositif de transport à suspension (c) disposé en partie supérieure, des adaptateurs de bobine et de transport (5) équipés avec des bobines de stockage (6) pleines puis, après un déplacement de descente correspondant suivi d'un mouvement de pivotement, être déplacé dans une position de transfert sur la pince (22) pivotante tandis qu'au moyen du deuxième mandrin récepteur l'adaptateur de bobine ayant au préalable été enfiché sur lui est transférable, avec la douille (6') enfichée dessus, sur le dispositif de transport à suspension (C) après avoir effectué un mouvement de pivotement et de montée correspondant.

5. Dispositif selon la revendication 4 pour enlever, de façon automatisée, par déplacement axial, un adaptateur de bobine divisé en deux constitué d'une partie inférieure d'adaptateur et d'une partie supérieure d'adaptateur, caractérisé en ce que, outre la pince (22) destinée à la partie inférieure d'adaptateur (5), est prévue une autre pince (37) susceptible de se déplacer en montée et en descente et pouvant pivoter en direction horizontale.

6. Dispositif selon la revendication 4, caractérisé en ce que le dispositif de transport par pivotement et par levage (99) présente une tête rotative (104) entraînée par un moteur, autour d'un axe horizontal, sur laquelle sont fixés de façon amovible deux bras pivotants (103) pourvus de mandrin d'enfichage (100) et en ce qu'est prévu, comme dispositif de transport de levage, un chariot de remorquage (112) déplaçable en direction verticale et pouvant être couplé à chaque fois à l'un des bras pivotants (103), lorsque la tête rotative (104) a pris une position en rotation correspondante.

7. Dispositif selon la revendication 6, caractérisé en ce que le chariot de remorquage (112) est déplaçable le long d'une glissière verticale (111) et est fixé sur une bande transporteuse de traction (114) guidée parallèlement à la glissière verticale.

8. Dispositif selon la revendication 6, caractérisé en ce que la tête rotative (104) présente deux sections de glissière de guidage (104.3) diamétralement opposées et en ce que sur chaque bras pivotant (103) sont fixées des paires de galets de roulement (110) avec lesquels chaque bras pivotant (103) est déplaçable en direction horizontale en étant fixé sur la section de glissière de guidage (104.3) respective.

9. Dispositif selon la revendication 7 ou 8, caractérisé en ce que le chariot de remorquage (112) est fixé de façon déplaçable en direction verticale sur la glissière verticale, au moyen de couples de galets de roulement et en ce que la glissière (111) et les sections de glissière de guidage (104.3) présentent sensiblement le même profil de glissière, de manière que le bras pivotant (103) respectif soit déplaçable avec ses couples de galets (110) le long de la glissière verticale (111).

10. Dispositif selon la revendication 7, caractérisé en ce que la bande de transport par traction (114) est passée à travers une ouverture axiale centrale de la tête rotative (104).

11. Dispositif selon la revendication 6, caractérisé en ce que le chariot de remorquage (112) et chaque bras pivotant (103) sont pourvus d'organe de couplage se complétant pour, par introduction par pivotement d'un bras pivotant (103) dans la trajectoire de déplacement du chariot de remorquage (112), coupler de façon amovible le bras pivotant (103) respect if avec le chariot de remorquage (112).

12. Dispositif selon la revendication 11, caractérisé en ce que le chariot de remorquage (112) est pourvu d'un dégagemeent (112.1) dans lequel une griffe (120), disposée sur le bras pivotant (103), est susceptible d'être introduite latéralement.

13. Dispositif selon la revendication 7, caractérisé par une unité d'entraînement (115) pour la bande transporteuse à traction (114).

14. Dispositif selon la revendication 13, caractérisé en ce que le dispositif d'entraînement est un vérin de levage (115) avec une plaque (116) guidée vers l'extérieur hors du vérin de levage et sur laquelle deux galets de guidage (117) sont montés rotatifs, autour desquels les sections d'extrémité de la bande transporteuse (114) sont passées en formant une boucle à la façon d'une flasque de poulie, et en ce que les extrémités de la bande transporteuse sous traction (114) sont fixées sur le chariot d'entretien de façon stationnaire au moyen de fixations (118).

15. Dispositif selon la revendication 7 ou 14, caractérisé en ce que la bande transporteuse sous traction (114) est une courroie qui est guidée autour de galets de renvoi réalisés sous forme de pignons dentés.

16. Dispositif selon la revendication 14, caractérisé en ce qu'au moins un groupe d'amortissement (121) est associé au vérin de levage (115) afin de produire un freinage à caractéristique élastique du mouvement de la bande transporteuse sous traction (114).
